# FASCICULE DE BREVET EUROPEEN

(11) **EP 3 712 358 B1**
(45) Date de publication et mention de la délivrance du brevet: **03.11.2021**
(21) Numéro de dépôt: 19305355.0
(22) Date de dépôt: 22.03.2019
(51) Int. Cl.: E04H 4/16

(54) **ROBOT AUTONOME À ASPIRATION ALTERNÉE POUR LE NETTOYAGE DE PISCINES**
AUTONOMER ROBOTER MIT ALTERNIERENDER ABSAUGUNG FÜR DIE REINIGUNG VON SCHWIMMBÄDERN
AUTONOMOUS ROBOT WITH ALTERNATING SUCTION FOR CLEANING SWIMMING POOLS

(43) Date de publication de la demande: 23.09.2020
(73) Titulaire: Kokido Development Limited, 999077 Kowloon (HK)
(72) Inventeur: BRUNEEL, Jean, 999077 KOWLOON (HK)
(74) Mandataire: Ipside

(56) Documents cités:
- EP-A2- 2 821 564
- EP-A2- 3 283 711
- FR-A1- 2 869 058
- US-A- 5 337 434
- US-A1- 2002 104 790

## Description

### DOMAINE TECHNIQUE

La présente invention appartient au domaine des dispositifs d'entretien de piscines, notamment des robots de nettoyage de piscines, et concerne plus particulièrement un robot aspirateur autonome à aspiration alternée pour le nettoyage de piscines.

### ÉTAT DE L'ART

Pour nettoyer les piscines et autres bassins artificiels similaires, il est connu d'utiliser des robots de nettoyage, communément appelés robots de piscine, dont la fonction principale est l'aspiration des débris. Il existe différents types de robots de piscine parmi lesquels les robots électriques.

De nombreux robots électriques sont décrits dans l'art antérieur. Ces robots ont connu plusieurs évolutions technologiques et notamment en ce qui concerne leur mobilité, et plus particulièrement, leur orientation automatique pour un balayage intégral de la surface du fond de la piscine. Par exemple, certains robots sont bidirectionnels avec les deux directions de déplacement sensiblement désaxées de sorte à recouvrir efficacement la totalité de la surface de la piscine sans faire d'aller-retour suivant une même direction. Le document US2002104790 décrit un robot de nettoyage de piscines comportant les caractéristiques du préambule de la revendication 1.

Le brevet européen EP3283711 B1, au nom du demandeur, divulgue un robot de nettoyage de piscine comportant un groupe motopropulseur/pompe électrohydraulique à jet d'eau, et un corps de récupération de débris qui comporte une batterie d'alimentation dudit groupe, le groupe et la batterie étant contenus dans une tourelle rotative et étanche, extérieure au corps du robot. Le robot comporte avantageusement un dispositif d'inversion de sens automatique comportant une palette solidaire de la tourelle.

Ce robot bidirectionnel se déplace alternativement dans deux sens sensiblement opposés, propulsé par la réaction d'un jet d'eau issu d'une tuyère rotative, solidaire de la tourelle, adaptée à prendre deux positions angulaires opposées.

Pour ce robot, et plus généralement pour l'ensemble des robots connus, l'aspiration s'opère de façon indépendante du sens de déplacement du robot. La plupart des robots disposent d'une bouche d'aspiration principale par laquelle l'eau entre dans le corps de récupération des débris du robot quel que soit le déplacement de celui-ci.

Certains robots sont pourvus de plusieurs bouches d'aspiration, par exemple deux bouches dont l'une est située à proximité du côté avant du robot et l'autre à l'arrière du robot, pour un passage répété au-dessus de la zone de débris, autrement dit pour des aspirations successives, en vue d'affiner le nettoyage et le ramassage des débris. Néanmoins, la puissance d'aspiration obtenue avec plusieurs bouches reste équivalente à celle qui serait obtenue avec une seule bouche de section égale à la somme des sections desdites bouches. De plus, lorsque la puissance d'aspiration ne suffit pas à « soulever » les débris les plus lourds dès le passage de la première bouche d'aspiration, le passage de la deuxième bouche demeure tout aussi vain, voire à peine plus efficace.

De ce fait, les deux bouches d'aspiration, comme représentées sur la figure 5 schématisant l'art antérieur, ne présentent pas la même utilité selon le sens de déplacement du robot. En effet, la bouche d'aspiration qui se retrouve à l'avant suivant le sens de déplacement du robot aspire une majeure partie des débris et l'autre bouche, à l'arrière, n'aspire que quelques débris restés au fond. Ainsi l'efficacité d'un robot avec deux bouches d'aspiration symétriques par rapport à un plan médian dudit robot est très légèrement supérieure à celle d'un robot présentant une seule bouche d'aspiration de section équivalente.

Étant donné l'importance de l'emplacement de la bouche d'aspiration, qui doit être située à proximité du bord avant du robot pour récupérer les débris sans qu'ils ne soient dispersés par l'avancée du robot et pour capter les débris en bordure du fond du bassin, il n'est pas judicieux de réaliser une seule bouche qui serait décentrée par rapport au robot.

Pour les robots de piscine bidirectionnels avec deux bouches d'aspiration, aucune solution de l'art antérieur ne permet de concentrer automatiquement la totalité de l'aspiration sur une seule bouche d'aspiration, la plus efficace en fonction du sens de déplacement du robot.

En résumé, Les robots de piscine sont équipés d'une ou plusieurs pompes aspirantes et peuvent avoir une ou deux bouches d'aspiration. Une bouche unique, généralement située dans l'axe du robot, ne permet pas de capter efficacement les débris à proximité des murs périphériques par exemple. La solution qui consiste à créer une bouche à chaque extrémité du robot permettrait de résoudre ce problème, mais le fonctionnement simultané de ces deux bouches se traduit par un débit aspiré plus faible au niveau de chaque bouche, et donc par une perte d'efficacité. La conservation de l'efficacité de deux bouches actionnées simultanément impliquerait un doublement de la puissance d'aspiration de la pompe, ce qui augmenterait les coûts, doublerait la consommation d'énergie, et pénaliserait l'autonomie d'un robot alimenté par batterie.

La solution proposée permet de résoudre ce problème sans augmentation de puissance et sans perte d'efficacité en réalisant un robot avec deux bouches d'extrémités à fonctionnement alterné de façon à disposer sur la bouche active de la totalité du débit aspiré par la pompe.

### PRÉSENTATION DE L'INVENTION

La présente invention a pour but principal de pallier les limitations de l'art antérieur en proposant un robot de piscine à aspiration alternée, ladite aspiration s'opérant par une seule bouche à la fois en fonction du sens de déplacement dudit robot, améliorant ainsi l'efficacité de l'aspiration et/ou diminuant la consommation énergétique du robot.

À cet effet, la présente invention concerne un robot de nettoyage de piscines comportant un corps de collecte de débris, un système de propulsion et d'aspiration apte à déplacer le robot alternativement suivant deux directions sensiblement opposées, et un dispositif d'alimentation, telle qu'une batterie d'alimentation. Ce robot est remarquable en ce que le corps comporte deux compartiments filtrants séparés par une cloison et pourvus chacun d'une entrée d'eau, ladite cloison permettant de concentrer l'aspiration totale du robot dans un compartiment et de la bloquer dans l'autre en fonction de la direction de déplacement du robot.

Selon un mode de réalisation avantageux, le système de propulsion et d'aspiration et le dispositif d'alimentation sont contenus dans une tourelle rotative et étanche, extérieure au corps du robot, et chaque direction de déplacement du robot est déterminée par une orientation automatique de la tourelle.

Selon un autre mode de réalisation, le système de propulsion et d'aspiration comprend deux hélices motorisées, chacune desdites hélices assurant la propulsion du robot dans l'une des directions de déplacement et l'aspiration dans l'un des compartiments filtrants.

Avantageusement, le robot comporte une bouche pivotante d'aspiration solidaire de la tourelle, ladite bouche autorisant le passage de l'eau dans un compartiment et bloquant le passage de l'eau dans l'autre compartiment, de sorte à concentrer l'aspiration totale du robot dans un compartiment ou l'autre en fonction de la direction de déplacement du robot.

Plus particulièrement, la bouche pivotante d'aspiration comporte une ouverture latérale, communicant avec un compartiment à la fois, et une ouverture supérieure communicant avec une sortie d'eau du robot.

Par exemple, la bouche pivotante d'aspiration est sous forme d'un cylindre creux à base circulaire, l'ouverture latérale étant réalisée au niveau d'un diamètre dudit cylindre et l'ouverture supérieure étant axiale et contiguë à ladite ouverture latérale.

De façon avantageuse, la bouche pivotante d'aspiration est disposée au-dessus de la cloison de sorte à affleurer un bord supérieur de ladite cloison.

La bouche pivotante d'aspiration peut être fixée à la tourelle par vissage.

Selon un mode de réalisation, le système de propulsion et d'aspiration est un groupe motopropulseur/pompe électrohydraulique à jet d'eau.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif des modes de réalisations d'un robot de nettoyage de piscines conforme aux principes de l'invention.

### BRÈVE DESCRIPTION DES FIGURES

Les figures ainsi que les éléments d'une même figure ne sont pas nécessairement à la même échelle. Sur l'ensemble des figures, les éléments identiques portent la même référence numérique.

Il est ainsi illustré en :
- Figure 1 : une vue en perspective d'un robot de piscine selon l'invention ;
- Figure 2 : une vue de côté du robot de la figure 1 ;
- Figure 3 : une vue de côté schématique du robot laissant transparaitre des éléments intérieurs du robot ;
- Figure 4 : une vue en perspective d'une bouche pivotante d'aspiration selon l'invention ;
- Figure 5 : une section longitudinale schématique d'un robot de l'art antérieur ;
- Figure 6a : une section longitudinale schématique du corps du robot selon l'invention suivant un premier sens de déplacement ;
- Figure 6b : une section longitudinale schématique du corps du robot suivant un deuxième sens de déplacement, opposé à celui de la figure 6a ;
- Figure 7 : un premier aspect du robot des figures 6a et 6b ;
- Figure 8 : un deuxième aspect du robot des figures 6a et 6b
- Figure 9 : une vue partielle en perspective du robot selon l'invention ;
- Figure 10 : une autre vue partielle en perspective du robot selon l'invention ;
- Figure 11 : une vue partielle de côté du robot selon l'invention ;
- Figure 12 : une coupe du robot de la figure 11 selon un plan transversal A-A;
- Figure 13 : une vue partielle avant du robot selon l'invention ;
- Figure 14 : une coupe du robot de la figure 13 selon un plan longitudinal B-B.

### DESCRIPTION DÉTAILLÉE DE MODES DE RÉALISATION

La terminologie employée dans la présente description ne doit en aucun cas être interprétée de manière limitative ou restrictive. Elle est simplement employée en conjonction avec une description détaillée de certains modes de réalisation de l'invention.

Dans le mode de réalisation décrit ci-après, on fait référence à un robot autonome destiné principalement au nettoyage des piscines. Cet exemple, non limitatif, est donné pour une meilleure compréhension de l'invention et n'exclut pas l'adaptation de l'invention à tout robot de nettoyage pour surfaces immergées dans un liquide ou à une tête d'aspiration équipant un autre appareil tel qu'un balai aspirateur par exemple.

Dans la suite de la description, le terme « robot » ou l'expression « robot de piscine » désignent indifféremment et par extension un robot autonome pour le nettoyage de piscines.

Les figures 1 et 2 représentent un robot 100 selon l'invention comportant principalement un corps 10, formé de l'assemblage d'une coque supérieure 11 et d'une coque inférieure 12, une tourelle 20 étanche, contenant un groupe motopropulseur/pompe électrohydraulique et sa batterie électrique d'alimentation non représentés, des roues 30 et des entrées d'eau 40a et 40b ménagées dans le fond du corps 10.

Le corps 10 peut présenter une forme et des dimensions quelconques pour s'adapter aux différentes tailles de bassins, de préférence, une forme sensiblement compacte et des dimensions réduites pour un aspect pratique et discret. Selon l'exemple de réalisation illustré, le corps 10 est constitué de deux parties emboitables, la coque supérieure 11 et la coque inférieure 12, facilitant ainsi un démontage du corps 10 pour un accès au volume intérieur dudit corps. Le volume intérieur du corps 10, visible sur la figure 3, contient pour sa part un dispositif de collecte des débris sous forme d'un filtre 13 placé au-dessus d'un bac matérialisé par une partie inférieure dudit corps, par exemple la coque inférieure 12.

La tourelle 20 surmonte le corps 10 et contient essentiellement le groupe motopropulseur/pompe électrohydraulique à jet d'eau et la batterie électrique d'alimentation, représentés en trait interrompu sur la figure 3. La tourelle 20 est montée sur le corps 10 par une liaison rotative, réalisée ici par une collerette annulaire du corps autour d'un trou de réception d'une embase annulaire de la tourelle, et s'oriente selon le sens de déplacement du robot 100 conformément au principe décrit dans le brevet EP3283711B1.

Le terme « tourelle » est ici employé dans son acception générale de dispositif rotatif placé sur un véhicule pour orienter un organe et éventuellement le protéger.

Le groupe motopropulseur/pompe comporte un moteur électrique, des pignons de réduction et une turbine dont la fonction est d'aspirer l'eau, qui entre par les entrées d'eau 40a et 40b et traverse le filtre 13, et de la refouler par une tuyère d'éjection 21 qui débouche de la tourelle 20 pour propulser le robot 100, la direction du refoulement étant sensiblement parallèle au fond de la piscine de sorte à favoriser la propulsion.

Alternativement, le robot 100 peut, au lieu ou en complément des roues 30, comporter d'autres moyens d'entrainement tels que des rouleaux ou des chenilles.

Selon un aspect fondamental de l'invention et en référence à la figure 3, le robot 100 comporte une cloison 15 de séparation au niveau du corps 10, divisant le volume intérieur du corps en deux compartiments isolés 14a et 14b, et une bouche pivotante d'aspiration 25, solidaire de la tourelle 20 rotative.

La cloison 15 est disposée verticalement au niveau d'un plan transversal médian du corps 10, divisant ainsi le corps en deux compartiments de volumes sensiblement égaux. Avantageusement, la cloison 15 présente une épaisseur réduite, de quelques millimètres, pour limiter l'occupation du volume utile de collecte de débris. La cloison 15 présente un bord supérieur affleurant la bouche pivotante d'aspiration 25.

La bouche pivotante d'aspiration 25 est entrainée en rotation par la tourelle 20 et comporte une ouverture latérale 251 et une ouverture supérieure 252. L'ouverture latérale 251 se place d'un côté ou de l'autre de la cloison 15 suivant l'orientation de la tourelle 20, et par là-même de la bouche pivotante 25, de sorte que ladite bouche communique avec un compartiment 14a ou 14b à la fois, concentrant ainsi l'aspiration au niveau d'une seule entrée d'eau 40a ou 40b. L'ouverture supérieure 252 donne, quant à elle, accès à la tuyère d'éjection 21 du robot.

En effet, la bouche pivotante 25 permet à la fois d'autoriser le passage de l'eau au travers d'un compartiment du corps 10 et de s'opposer au passage de l'eau dans l'autre compartiment, et inversement, imposant ainsi la circulation de l'eau dans un seul sens à la manière d'un clapet.

Les ouvertures latérale 251 et supérieure 252 peuvent être séparées, comme sur l'exemple de la figure 3, ou contigües avec un bord commun, comme sur l'exemple de la figure 4, auquel cas leurs bords forment une courbe fermée s'étendant dans les faces latérale et supérieure de la bouche pivotante 25.

La bouche pivotante 25, selon l'exemple de réalisation de la figure 4, présente une forme de demi cylindre à base circulaire aplati et creux, dans laquelle l'ouverture latérale 251 est rectangulaire et s'étend le long d'un diamètre de la base, et l'ouverture supérieure 252 est un trou axial sous forme de demi-cercle. Ainsi, la bouche pivotante 25 définit une cavité avec une paroi latéral circulaire, avantageuse pour la circulation de l'eau lors de l'aspiration en favorisant la formation de tourbillons convergeant vers l'ouverture supérieure 252. La bouche pivotante 25 comporte en outre des moyens de fixation non représentés permettant son assemblage avec la tourelle 20. De tels moyens sont par exemple un filetage réalisé sur la face latérale de la bouche pivotante pour visser ladite bouche dans un alésage adapté de la tourelle.

La bouche pivotante 25 selon l'invention peut présenter d'autres formes à condition de permettre l'aspiration de l'eau dans un premier compartiment du corps tout en la bloquant dans le second, et ce de façon alternative suivant la rotation de la tourelle.

En référence à la figure 3, la bouche pivotante 25 est orientée vers le compartiment avant 14b, le robot 100 se déplaçant suivant le sens D1 indiqué par la flèche pleine. Par conséquent, l'aspiration se concentre uniquement dans le compartiment 14b, l'eau entre par l'entrée d'eau avant 40b, traverse successivement le filtre 13, l'ouverture latérale 251 et l'ouverture supérieure 252 de la bouche pivotante 25, et ressort finalement par la tuyère d'éjection 21 qui n'est pas représentée. Dans le compartiment arrière 14a, l'aspiration est bloquée par la bouche pivotante 25 qui vient obturer le passage entre ledit compartiment et la cloison 15.

Ainsi, toute la puissance d'aspiration est utilisée au niveau de l'entrée d'eau 14b, au lieu d'être répartie sur les deux entrées comme dans l'art antérieur. De ce fait, la dépression, ou force aspirante, obtenue au niveau de l'entrée 14b est plus importante en raison d'une réduction de la section d'aspiration.

Lorsque le robot 100 change de sens de déplacement et repart suivant le sens D2, le mécanisme décrit s'inverse et l'aspiration se concentre dans le compartiment 14a qui devient le compartiment avant du robot.

La comparaison entre la figure 5, représentant l'art antérieur, et les figures 6a et 6b, représentant la présente invention, permet de comprendre l'avantage que procure une concentration de l'aspiration au niveau d'une seule entrée d'eau, aspiration alternée, par rapport à une répartition de l'aspiration sur deux entrées d'eau, aspiration alternée.

Dans le cas de l'aspiration simultanée, la puissance utile disponible P est partagée entre les deux entrées d'eau, qui aspirent chacune avec une puissance utile égale à P/2, à quelques pertes près.

Dans le cas de l'aspiration alternée, la puissance utile disponible P est totalement réservée à une entrée d'eau à la fois, l'aspiration par l'autre entrée étant bloquée.

La figure 7 schématise une aspiration alternée réalisée par la tourelle 20 et la bouche pivotante 25 selon le mode de réalisation ci-dessous décrit.

Alternativement, la figure 8 schématise une aspiration alternée obtenue dans un robot à double hélice pour une propulsion bidirectionnelle, dans lequel le corps 10 est divisé en deux compartiments filtrants par une cloison 15. Selon cette conception, chaque hélice d'aspiration-propulsion est associée à un seul compartiment filtrant, lui-même associé à une seule bouche d'aspiration. Ainsi, la présence de la cloison 15 de séparation permet de concentrer l'aspiration totale du robot dans un compartiment ou dans l'autre en fonction du sens de déplacement dudit robot.

Les figures 9 à 14 représentent la cloison 15 de séparation et la bouche pivotante d'aspiration 25 installées dans un robot de piscine réel tel que celui des figures 1 et 2.

Compte tenu de l'invention, il apparait clairement que des modifications mineures peuvent être appliquées au robot, et plus particulièrement à la cloison de séparation et/ou à la bouche pivotante d'aspiration, sans pour autant sortir du cadre de l'invention dont l'objet principal est l'aspiration alternée.

## Revendications

1. Robot (100) de nettoyage de piscines comportant un corps (10) de collecte de débris et un système de propulsion et d'aspiration apte à déplacer le robot alternativement suivant deux directions sensiblement opposées D₁ et D₂, le corps (10) comportant deux compartiments filtrants (14a, 14b) séparés par une cloison (15) et pourvus chacun d'une entrée d'eau (40a, 40b), **caractérisé en ce que** ladite cloison permet de concentrer l'aspiration totale du robot dans un compartiment et de la bloquer dans l'autre en fonction de la direction de déplacement du robot.

2. Robot (100) selon la revendication 1, dans lequel le système de propulsion et d'aspiration est contenu dans une tourelle (20) rotative et étanche, extérieure au corps (10) du robot, et dans lequel chaque direction de déplacement du robot est déterminée par une orientation automatique de la tourelle.

3. Robot selon la revendication 1, dans lequel le système de propulsion et d'aspiration comprend deux hélices motorisées, chacune desdites hélices assurant la propulsion du robot dans l'une des directions de déplacement et l'aspiration dans l'un des compartiments filtrants.

4. Robot (100) selon la revendication 2, comportant une bouche pivotante d'aspiration (25) solidaire de la tourelle (20), ladite bouche autorisant le passage de l'eau dans un compartiment et bloquant le passage de l'eau dans l'autre compartiment, de sorte à concentrer l'aspiration totale du robot dans un compartiment ou l'autre en fonction de la direction de déplacement du robot.

5. Robot (100) selon la revendication 4, dans lequel la bouche pivotante d'aspiration (25) comporte une ouverture latérale (251), communicant avec un compartiment (14a, 14b) à la fois, et une ouverture supérieure (252) communicant avec une sortie d'eau du robot.

6. Robot (100) selon la revendication 5, dans lequel la bouche pivotante d'aspiration est sous forme d'un cylindre creux à base circulaire, l'ouverture latérale (251) étant réalisée au niveau d'un diamètre dudit cylindre et l'ouverture supérieure (252) étant axiale et contiguë à ladite ouverture latérale.

7. Robot (100) selon l'une quelconque des revendications 4 à 6, dans lequel la bouche pivotante d'aspiration (25) est disposée au-dessus de la cloison (15) de sorte à affleurer un bord supérieur de ladite cloison.

8. Robot (100) selon l'une quelconque des revendications 4 à 7, dans lequel la bouche pivotante d'aspiration (25) est fixée à la tourelle (20) par vissage.

9. Robot (100) selon l'une quelconque des revendications précédentes, dans lequel le système de propulsion et d'aspiration est un groupe motopropulseur/pompe électrohydraulique à jet d'eau.

10. Robot (100) selon l'une quelconque des revendications précédentes, comportant en outre une batterie d'alimentation embarquée.

## Patentansprüche

1. Roboter (100) zum Reinigen von Schwimmbädern, einen Körper (10) zum Aufsammeln von Abfall und ein Vortriebs- und Saugsystem beinhaltend, das imstande ist, den Roboter abwechselnd in zwei im Wesentlichen entgegengesetzte Richtungen D₁ und D₂ zu bewegen, wobei der Körper (10) zwei Filterabteile (14a, 14b) beinhaltet, die durch eine Trennwand (15) getrennt sind, und jeweils mit einem Wassereingang (40a, 40b) versehen sind, **dadurch gekennzeichnet, dass** es die Trennwand ermöglicht, das gesamte Saugen des Roboters in einem Abteil zu konzentrieren, und in dem anderen, in Abhängigkeit von der Bewegungsrichtung des Roboters, zu sperren.

2. Roboter (100) nach Anspruch 1, wobei das Vortriebs- und Saugsystem in einem drehenden und dichten Turm (20) außerhalb des Körpers (10) des Roboters enthalten ist, und wobei jede Bewegungsrichtung des Roboters durch eine automatische Ausrichtung des Turms bestimmt wird.

3. Roboter nach Anspruch 1, wobei das Vortriebs- und Saugsystem zwei motorisierte Propeller umfasst, wobei jeder der Propeller für den Vortrieb des Roboters in eine der Bewegungsrichtungen und das Saugen in einem der Filterabteile sorgt.

4. Roboter (100) nach Anspruch 2, eine schwenkbare Saugmündung (25) beinhaltend, die fest mit dem Turm (20) verbunden ist, wobei die Mündung den Durchlass des Wassers in ein Abteil freigibt, und den Durchlass des Wassers in das andere Abteil sperrt, um das gesamte Saugen des Roboters, in Abhängigkeit von der Bewegungsrichtung des Roboters, in einem Abteil oder dem anderen zu konzentrieren.

5. Roboter (100) nach Anspruch 4, wobei die schwenkbare Saugmündung (25) eine seitliche Öffnung (251) beinhaltet, die mit einem Abteil (14a, 14b) in Verbindung steht, und eine obere Öffnung (252), die mit einem Wasserausgang des Roboters in Verbindung steht.

6. Roboter (100) nach Anspruch 5, wobei die die schwenkbare Saugmündung in Form eines Hohlzylinders mit kreisförmiger Basis ist, wobei die seitliche Öffnung (251) im Bereich eines Durchmessers des Zylinders ausgeführt ist, und die obere Öffnung (252) axial, und an die seitliche Öffnung angrenzend ist.

7. Roboter (100) nach einem der Ansprüche 4 bis 6, wobei die schwenkbare Saugmündung (25) derart oberhalb der Trennwand (15) angeordnet ist, um einen oberen Rand der Trennwand leicht zu berühren.

8. Roboter (100) nach einem der Ansprüche 4 bis 7, wobei die schwenkbare Saugmündung (25) durch Verschrauben an dem Turm (20) befestigt ist.

9. Roboter (100) nach einem der vorstehenden Ansprüche, wobei das Vortriebs- und Saugsystem ein elektrohydraulisches Wasserstrahl-Antriebs-/Pumpenaggregat ist.

10. Roboter (100) nach einem der vorstehenden Ansprüche, weiter eine eingebaute Versorgungsbatterie beinhaltend.

## Claims

1. Robot (100) for cleaning swimming pools, comprising a debris-collection body (10) and a propulsion and suction system able to move the robot in alternation in two substantially opposite directions D₁ and D₂, the body (10) comprising two filtering compartments (14a, 14b) separated by a partition (15) and each provided with a water inlet (40a, 40b), **characterised in that** said partition makes it possible to concentrate the total suction of the robot in one compartment and to block it in the other according to the direction of movement of the robot.

2. Robot (100) according to claim 1, wherein the propulsion and suction system is contained in a waterproof rotary turret (20) external to the body (10) of the robot and wherein each direction of movement of the robot is determined by an automatic orientation of the turret.

3. Robot according to claim 1, wherein the propulsion and suction system comprises two motorised propellers, each of said propellers providing the propulsion of the robot in one of the movement directions and the suction in one of the filtering compartments.

4. Robot (100) according to claim 2, comprising a pivoting suction orifice (25) integral with the turret (20), said orifice allowing the passage of water in one compartment and blocking the passage of water in the other compartment, so as to concentrate the total suction of the robot in one compartment or the other according to the direction of movement of the robot.

5. Robot (100) according to claim 4, wherein the pivoting suction orifice (25) comprises a lateral opening (251), communicating with one compartment (14a, 14b) at a time, and a top opening (252) communicating with a water outlet of the robot.

6. Robot (100) according to claim 5, wherein the pivoting suction orifice is in the form of a hollow cylinder with a circular base, the lateral opening (251) being produced on a diameter of said cylinder and the top opening (252) being axial and contiguous with said lateral opening.

7. Robot (100) according to any of claims 4 to 6, wherein the pivoting suction orifice (25) is disposed above the partition (15) so as to fit flush with a top edge of said partition.

8. Robot (100) according to any of claims 4 to 7, wherein the pivoting suction orifice (25) is fixed to the turret (20) by screwing.

9. Robot (100) according to any of the preceding claims, wherein the propulsion and suction system is a unit consisting of propulsion motor and electrohydraulic waterjet pump.

10. Robot (100) according to any of the preceding claims, further comprising an on-board power-supply battery.
